# EUROPÄISCHE PATENTANMELDUNG

(11) **EP 1 525 980 A1**
(43) Veröffentlichungstag der Anmeldung: **27.04.2005**
(21) Anmeldenummer: 04020367.1
(22) Anmeldetag: 27.08.2004
(51) Int. Cl.: B41F 15/08

(54) **Vorrichtung zum Dekorieren von formsteifen Objekten**

(30) Priorität: 22.10.2003 DE 10349560
(71) Anmelder: Werner Kammann Maschinenfabrik GmbH., 32257 Bünde (DE)
(72) Erfinder: Hellmeier, Joachim, 32289 Rödinghausen (DE); Redeker, Ralf Rudi, 33615 Bielefeld (DE); Schulz, Mathias, 32257 Bünde (DE)
(74) Vertreter: Lippert, Stachow, & Partner

(57) **Zusammenfassung**

Die Objekte (14) werden entlang einer kreisbogenförmigen Transportbahn (18) schrittweise transportiert. Entlang der Transportbahn sind alternierend Druckstationen (A - E) und Trocknungsstationen (I - V) derart angeordnet, dass sich die Druckstationen oberhalb der Transportbahn (18) und die Trocknungsstationen unterhalb derselben befinden. Die Halterungen für die Objekte sind ab- und aufbewegbar angebracht, um Vertikalbewegungen der Objekte während des Bedruckungsvorganges und/oder zur Einstellung unterschiedlicher Höhenlagen der Objekte in unterschiedlichen Stationen zu ermöglichen. Die Halterungen für die Objekte sind in zwei Gruppen unterteilt, wobei die Halterungen (16) jeder Gruppe unabhängig von den Halterungen der jeweils anderen Gruppe höhenverstellbar sind. Die Druckstationen sind gegenüber den Trocknungsstationen sichtmässig durch Abschirmelemente (64, 65, 70) abgeschirmt.

## Beschreibung

Die Erfindung betrifft eine Vorrichtung zum Dekorieren von formsteifen Objekten gemäss dem Oberbegriff des Anspruches 1. Bei diesen formsteifen Objekten kann es sich z. B. um Flaschen handeln, die aus Glas, Kunststoff oder anderen geeigneten Materialien bestehen.

Üblicherweise werden die Objekte, nachdem sie bedruckt worden sind, einem Trocknungsvorgang unterzogen. Dabei ist es heute üblich, Druckfarben zu verwenden, die unter der Einwirkung von UV-Strahlen verhältnismässig schnell trocknen.

Beim Mehrfarbendruck wird häufig so verfahren, dass in aufeinander folgenden Bedruckungsvorgängen Teildruckbilder mit unterschiedlichen Farben beispielsweise unter Anwendung des Siebdruckverfahrens auf dem Objekt aufgebracht werden, wobei die Gesamtheit dieser ineinander gedruckten Teildruckbilder das Gesamtdruckbild ergibt. Ein derartiges Druckverfahren macht es normalerweise erforderlich, nach jedem Druckvorgang zur Herstellung eines Teildruckbildes letzteres zu trocknen, bevor das nächste Teildruckbild aufgebracht oder das Objekt in anderer Weise gehandhabt werden kann. Mithin ist im allgemeinen bei derartigen Vorrichtungen in Transportrichtung der Objekte hinter jeder Druckstation eine Trocknungsstation angeordnet, in welcher die zuvor aufgebrachte Druckfarbe getrocknet wird.

Bei Verwendung von UV-Strahlern in den Trocknungsstationen müssen gegebenenfalls Vorkehrungen getroffen werden, um die Umgebung der einzelnen Trocknungsstationen gegenüber den UV-Strahlen abzuschirmen.

Bekannte Druckmaschinen weisen einen erheblichen Raumbedarf auf, da beim Mehrfarbendruck Maschinen mit drei, fünf oder mehr Druckstationen und somit einer entsprechenden Anzahl von Trocknungsstationen durchaus üblich sind. Dies bedingt eine entsprechend lange Transportbahn und somit bei Rundläufern einen entsprechend grossen Durchmesser der Vorrichtung, wodurch der Platzbedarf sehr gross wird, was auch den Transport und die Bedienung der Maschine erschwert.

Der Erfindung liegt die Aufgabe zugrunde, eine Vorrichtung der vorstehend beschriebenen Art so auszugestalten, dass bei gegebener Länge der Transportbahn die Möglichkeit besteht, mehr Behandlungsstationen, also insbesondere Druck- und Trocknungsstationen unterzubringen oder bei einer gegebenen Anzahl derartiger Behandlungsstationen mit einer kürzeren Transportbahn auszukommen.

Diese Aufgabe wird durch die Lehre gemäss Anspruch 1 gelöst.

Diese Lehre lässt sich dahingehend zusammenfassen, dass die Druckstationen oberhalb der Transportbahn angeordnet sind oder eine obere Begrenzung derselben bilden und die Trocknungsstationen unterhalb der Transportbahn angeordnet sind oder eine untere Begrenzung derselben bilden. In Transportrichtung der Objekte kann somit der Abstand zwischen zwei aufeinanderfolgenden Druckstationen merklich verringert werden, wobei die Halterungen nach Durchführung des Bedruckungsvorganges nach unten bewegt werden können, um so im Bedarfsfall die Höhendifferenz zwischen dem Niveau, in welchem die Bedruckung erfolgt, und dem Niveau, in welchem die Trocknung durchgeführt wird, zu kompensieren. Dabei kann, ggf. gleichzeitig, eine Rotation des Objektes um seine Längsachse oder eine dazu parallele Achse erfolgen, wenn das Objekt oberseitig bedruckt, jedoch unterseitig getrocknet wird. Dies gilt jedenfalls für Objekte, welche beispielsweise einen elliptischen oder ähnlichen Querschnitt aufweisen.

Nach Durchführung der Trocknung kann dann im Falle einer weiteren Bedruckung das Objekt nach oben bewegt werden, wobei im Bedarfsfall wiederum eine Rotation des Objektes erfolgt, um es in die Position für den folgenden Bedruckungsvorgang zu bringen. Diese ggf. notwendigen Ab- und Aufbewegungen und auch die Rotationsbewegungen können zumindest teilweise während des Vortransports des Objektes entlang der Transportbahn von einer Station zur anderen erfolgen, so dass die Bewegungen einander überlagern.

Die für die vertikalen Bewegungskomponenten erforderlichen Einrichtungen stellen jedenfalls dann kein zusätzliches Erfordernis dar, wenn die Vorrichtung auch zum Bedrucken von elliptischen oder sonst wie unregelmässig geformten Objekten verwendet wird und die Ebene, in welcher die Bedruckung erfolgt, ihre Höhenlage nicht verändert, da dann das Objekt während dese Bedruckungsvorganges ohnehin eine vertikale Bewegungskomponente ausführen muss, die zu einer Vertikalverschiebung seiner Längsachse führt.

Da bei der erfindungsgemässen Ausgestaltung die Trocknungs-Stationen unterhalb des Niveaus der Druckstationen angeordnet sind, braucht der Abstand zwischen zwei benachbarten Druckstationen im wesentlichen nur den Querschnittsabmessungen der Objekte und der diese tragenden Halterungen zu entsprechen. Es ist somit eine ganz erhebliche Ersparnis an Platz möglich, die zu einer wesentlich kürzeren Transportbahn oder bei gegebener Länge der Transportbahn die Unterbringung einer grösseren Anzahl von Behandlungsstationen erlaubt. Ggf. können auch die Transportabschnitte zwischen den Stationen kleiner sein.

Die Ab- und Aufbewegungen der die Objekte tragenden Halterungen können auf einfache Weise dadurch erzielt werden, dass mehreren Halterungen ein gemeinsames vertikal hin- und herbewegbares Führungselement zugeordnet ist, mit welchem die Halterungen, beispielsweise jeweils über Kurvenrollen, verbunden sind, und die jeweilige Höhenlage der Halterungen durch entsprechende vertikale Einstellung des jeweiligen Führungselements bewirkt wird.

Bei Verwendung von UV-Strahlung für das Trocknen der Druckfarben auf dem Objekt sieht die Erfindung weiterhin Massnahmen vor, durch welche die die Druckstationen enthaltenden Bereiche einerseits und die die Trocknungsstationen enthaltenden Bereiche andererseits gegeneinander abgeschirmt sind. Dies kann durch flächige Sichtblenden, aber auch durch Abschirmelemente geschehen, die zwischen den Halterungen für die Objekte angebracht und mit diesen bewegbar sind.

In der Zeichnung sind zwei derzeit bevorzugte Ausführungsbeispiele der Erfindung im Schema dargestellt. Es zeigen:
Fig. 1 eine Draufsicht einer Vorrichtung zum Bedrucken von Flaschen, wobei mit der Erfindung nicht in unmittelbarem Zusammenhang stehende Teile der Vorrichtung zur Erzielung einer deutlicheren Darstellung weggelassen sind,
Fig. 2 einen Ausschnitt aus der Vorrichtung in einer Seitenansicht quer zur Längsachse eines in einer Druckstation befindlichen Objektes, teilweise im Schnitt,
Fig. 3 eine der Fig. 2 entsprechende Seitenansicht quer zur Längsachse eines in einer Trocknungsstation befindlichen Objektes, teilweise im Schnitt,
Fig. 4 in Draufsicht einen Ausschnitt aus einer ersten Ausführungsform im Bereich der Behandlungsstationen, wobei der obere Abschirmboden weggelassen ist,
Fig. 5 eine perspektivische Ansicht der ersten Ausführungsform, die etwa den Bereich der Fig. 4 zeigt und den Grundaufbau der Maschine erkennen lässt,
Fig. 6 eine der Fig. 4 entsprechende Darstellung, wobei zur Erzielung einer besseren Übersicht Teile weggelassen sind,
Fig. 7A - 7E eine stark schematisierte Stirnansicht eines Abschnittes der Transportbahn einer zweiten Ausführungsform mit mehreren Behandlungsstationen, wobei die Teile zur Demonstration des Ablaufes eines Arbeitszyklus' unterschiedliche Positionen einnehmen.

Die in der Zeichnung dargestellten Ausführungsbeispiele einer Druckmaschine sind als Rundläufer ausgebildet und mit fünf Siebdruckstationen A - E sowie fünf UV-Trocknungsstationen I - V versehen, wobei die Trocknungsstationen I - V in Rotationsrichtung 12 des Rundläufers 10 jeweils hinter einer der Druckstationen A - F angeordnet sind. Bei den zu bedruckenden Objekten handelt es sich um Flaschen 14, die von Halterungen 16 getragen sind. Letztere werden um eine vertikale Achse schrittweise entlang einer kreisförmigen Transportbahn 18 vorbewegt. Der Abstand zwischen einer der Druckstation A - F und der jeweils in Transportrichtung nachgeordneten Trocknungsstation I - V ist so gewählt, dass er einem Transportschritt entlang der Transportbahn 18 entspricht.

In jeder der Druckstationen A - F ist eine im wesentlichen in horizontaler Ebene sich erstreckende Siebdruckschablone 20 vorgesehen, die in üblicher Weise mit einer Rakel 22 zusammenwirkt. Jede der Trocknungsstationen I - V ist mit wenigstens einem UV-Strahler 24 versehen, welcher unterhalb der Transportbahn 18 derart angeordnet ist, dass die UV-Strahlen im wesentlichen nach oben, also auf das darüber befindliche Objekt 14 gerichtet sind, dessen jeweils unterer Bereich in der Trocknungsstation dem UV-Strahler 24 zugewandt ist.

Die in der Zeichnung dargestellten Ausführungsbeispiele sind mit einem um die vertikale Achse schrittweise in Richtung des Pfeiles vorbewegbaren Ringtisch 26 versehen, an welchem die Halterungen 16 derart angebracht sind, dass das jeweils von ihnen getragene Objekt 14 im wesentlichen radial zur Rotationsachse des Ringtisches 26 verläuft. Jede Halterung 16 weist in der bei flaschenförmigen Artikeln üblichen Weise eine in den Flaschenhals 28 eingreifende Zentrierspitze 29 sowie eine Aufnahme 30 für den Boden der Flasche 14 auf, die von einem Wellenabschnitt 32 getragen ist, welcher innerhalb eines zylindrischen Lagerteils 33 rotierbar gehalten ist. Die die Objekte stützenden Teile der Halterung können jedoch in Abhängigkeit von der Gestalt der Objekte, die keine Flaschen zu sein brauchen, auch anders ausgebildet sein. An ihrem dem Objekt 14 abgekehrten Ende ist der Wellenabschnitt 32 mit einer Ausgleichskupplung 34 verbunden, die im Antriebsstrang für die Rotations- bzw. Schwenkbewegung des von der jeweiligen Halterung 16 getragenen Objektes angeordnet ist und den Versatz zwischen Wellenabschnitt 32 und einem Wellenabschnitt 35 ausgleicht.

Die Rotations- bzw. Schwenkbewegungen der von den Halterungen 16 getragenen Objekte werden durch ein gemeinsames Kronenrad 36 bewirkt, welches unabhängig vom Ringtisch 26, jedoch koaxial zu diesem in beiden Richtungen rotierbar ist. Das Kronenrad 36 ist innenseitig mit einer umlaufenden Zahnung 38 versehen, welche mit einem in der Zeichnung nicht dargestellten Antriebsritzel in Eingriff ist, das von einem programmgesteuerten Motor angetrieben wird. Oberseitig ist das Kronenrad 36 mit einer Zahnung 40 versehen, mit welcher ein Zahnrad 41 jeder Halterung 16 in Eingriff ist. Das Zahnrad 41 treibt über eine Schaltkupplung 42 und den bereits erwähnten Wellenabschnitt 35 und über die Ausgleichskupplung 34 den Wellenabschnitt 32 an, welcher die Aufnahme 30 für das Objekt 14 trägt. Das die Welle 32 tragende Lagerteil 33 wird an seinem der Aufnahme 30 abgekehrten Ende über die Wellenausgleichskupplung 34 vom Wellenabschnitt 35 getragen. Die Schaltkupplung 42 ist mit einem Betätigungsbügel 43 versehen, der eine Kurvenrolle 45 trägt, welche mit stationären Kurvenabschnitten 90, 92 zusammenwirkt, die am Maschinenrahmen angebracht sind.

Ferner ist das Lagerteil 33 zwischen Ausgleichskupplung 34 und Aufnahme 30 mit einer Traverse 44 verbunden, an welcher ein Träger 46 befestigt ist, der im wesentlichen parallel zur Längsachse des Objektes 14 verläuft und nahe seinem freien Ende unter Zwischenschaltung einer Stelleinrichtung 47 die Zentrierspitze 29 trägt. Die Stelleinrichtung 47 ermöglicht eine Verschiebung der Zentrierspitze 29 in Richtung der Längsachse des Objektes 14, um dieses in der Halterung 16 einzuspannen bzw. freizugeben. Diese Einrichtungen sind dem Fachmann geläufig, so dass weder ihre Funktion noch ihre konkrete Ausgestaltung einer näheren Erläuterung bedarf.

Ferner ist am Ringtisch 26 jeweils zwischen zwei benachbarten Halterungen 16 ein etwa radial verlaufendes Profilstück 48 befestigt, welches gegenüber dem Ringtisch 26 nach aussen vorsteht. Zwei benachbarte Profilstücke 48 tragen jeweils ein Zwischenelement 50, welches etwa parallel zu einer Tangente am Umfang des Ringschalttisches 26 verläuft und oberseitig mit einem Ausschnitt 51 versehen ist, dessen Abmessungen etwas grösser sind als die Querschnittsabmessungen des Lagerteils 33, welches von diesem Ausschnitt aufgenommen wird. An der dem Träger 46 zugekehrten Seite des Zwischenelementes 50 ist letzteres mit einer vertikalen Führungsleiste 52 versehen, die mit einem U-förmigen Führungsschuh 53 zusammenwirkt, welcher die Führungsleiste 52 mit engem Sitz umgreift, so dass zwischen den beiden Teilen 52, 53 ein Formschluss besteht, der lediglich vertikale Bewegungen der Halterung 16 zulässt.

Das in der Zeichnung dargestellte Ausführungsbeispiel ist ferner mit zwei Hubringen 54 und 55 versehen, die koaxial zur Rotationsachse des Ringtisches 26 auf- und abbewegbar angeordnet sind und zur Führung von Kurvenrollen dienen, die an den Halterungen 16 für die Objekte 14 angebracht sind. Die Halterungen 14 sind in zwei Gruppen unterteilt derart, dass in Transportrichtung 12 aufeinanderfolgende Halterungen 16 alternierend der einen oder der anderen Gruppe angehören und alle Halterungen einer Gruppe einem der beiden Hubringe 54 bzw. 55 zugeordnet sind. Zur Herstellung der Verbindung zwischen jeder Halterung 16 und dem jeweils zugehörigen Hubring 54 bzw. 55 ist die Traverse 44 jeder Halterung mit zwei vertikal übereinander angeordneten Kurvenrollen 56 versehen, deren Abstand der Dicke eines Blechstreifens oder dgl. 58 bzw. 59 entspricht, welcher am jeweiligen Hubring 54 bzw. 55 beispielsweise mittels Schweissen angebracht ist und in horizontaler Ebene gegenüber dem Hubring vorsteht, so dass das Kurvenrollen-Paar 56 jeder Halterung in Abhängigkeit von der Gruppe, zu welcher die jeweilige Halterung 16 gehört, mit dem jeweiligen Streifen 58 bzw. 59 in Eingriff ist, wie dies in Fig. 2 und 3 dargestellt ist. Die beiden Blechstreifen 58, 59 sind analog den beiden Hubringen als geschlossener, im wesentlichen in horizontaler Ebene sich erstreckender Ring ausgebildet.

Jeder der beiden Hubringe 54, 55 ist von vier vertikal verstellbaren Hubspindeln 60 bzw. 62 getragen, die jeweils um 90° gegeneinander versetzt angeordnet sind. Den Hubspindeln 60 bzw. 62 jedes Hubringes 54 bzw. 55 ist ein gemeinsamer Servomotor 84 bzw. 86 als Antrieb zugeordnet, der programmabhängig gesteuert wird, um jeden Hubring und die jeweils mit ihm verbundenen Halterungen 16 vertikal zu verschieben. Der Antrieb der vier Hubspindeln 60 bzw. 62 jedes Hubringes erfolgt über jeweils einen Zahnriemen 87, 88, der einerseits mit einer auf der Abtriebswelle des jeweiligen Servomotors angeordneten, nicht dargestellten Zahnriemenscheibe und andererseits mit Zahnriemenscheiben in Eingriff ist, welche unter Zwischenschaltung von Kugelrollspindeln 63 die jeweiligen Hubspindeln 60 bzw. 62 antreiben.

Ferner ist die Vorrichtung in dem den Ringtisch 26 umgebenden Bereich mit zwei flächigen, im wesentlichen horizontalen Abschirmböden 64 und 65 versehen, die die Transportbahn 18 jeweils oberseitig und unterseitig begrenzen, so dass die Halterungen 16 sich in den zwischen den beiden Abschirmböden befindlichen Raum hinein erstrecken. Oberhalb des oberen Abschirmbodens 64 sind die Siebdruckstationen A - E mit den Siebdruckschablonen 20 angeordnet. Fig. 1, die eine Draufsicht in der Ebene des oberen Abschirmbodens 64 zeigt, lässt erkennen, dass letzterer im Bereich jedenfalls der Siebdruckstationen A - E jeweils mit einem rechteckigen Ausschnitt 66 versehen ist, der der Grösse und der Gestalt des zu bedruckenden Objektes 14 derart angepasst ist, dass das Objekt 14 von oben, also von der jeweils darüber befindlichen Siebdruckstation, zugänglich ist. Entsprechend der Anordnung der jeweiligen Halterung 16 und dem von ihr getragenen Objekt 14 verlaufen die Ausschnitte 66 etwa radial zur vertikalen Rotationsachse des Ringtisches 26.

Unmittelbar unterhalb des unteren Abschirmbodens 65 sind die Einrichtungen der Trocknungsstationen I - V angeordnet, bei denen es sich im wesentlichen um UV-Lampen 24 handelt (Fig. 3). Diese sind oberseitig mit einer Öffnung 25 (Fig. 5) versehen, durch welche die UV-Strahlen zumindest überwiegend in Richtung auf das jeweils darüber befindliche Objekte gerichtet sind. Dabei ist der untere Abschirmboden 65 oberhalb der Durchtrittsöffnung für die UV-Strahlen im Gehäuse der UV-Lampe ebenfalls jeweils mit einem radialen, an die Gestalt und Grösse der Objekte bzw. der bedruckten Fläche angepassten Ausschnitt 68 versehen, um somit das jeweils in der Trocknungsstation befindliche Objekt für die UV-Strahlen zugänglich zu machen. Die Ausschnitte 66 und 68 sind somit um einen Transportschritt gegeneinander versetzt angeordnet.

Im Bereich der beiden Stationen Y und X, in welchen die Objekte in die Maschine eingegeben bzw. aus dieser herausgenommen werden, weist der untere Abschirmboden 65 einen Randausschnitt 69 auf, um so die Zugänglichkeit insbesondere des in der Entnahmestation X jeweils befindlichen Objektes und dessen Handhabung zu vereinfachen. Da sich im Bereich der Eingabestation Y und der Entnahmestation X, die beide nebeneinander liegen, und in den unmittelbar angrenzenden Bereichen keine UV-Lampen vorhanden sind, bereitet das Fehlen der unteren Abschirmung 65 in diesem Bereich 69 keine Probleme.

Das die Gesamtheit der Halterungen 16 aufweisende Transportsystem ist im Bereich der Transportbahn 18 mit zusätzlichen Abschirmelementen 70 versehen, die jeweils durch einen Profilabschnitt gebildet sind. Ein derartiges Abschirmelement ist jeweils zwischen zwei in Längsrichtung der Transportbahn 18 aufeinander folgenden Halterungen 16 angeordnet, wie dies insbesondere Fig. 7A - 7E erkennen lassen.

Die annähernd radial verlaufenden Abschirmelemente 70 sind bei der ersten Ausführungsform zumindest im Querschnitt asymmetrisch ausgebildet derart, dass der obere Flansch 73 sich vom Steg 72 nur nach einer Seite erstreckt, wohingegen der untere Flansch 74 sich, wenn auch asymmetrisch, zu beiden Seiten des Stegs 72 erstreckt, wie dies in den Fig. 4 und 5 dargestellt ist. Der Steg 72 verläuft parallel zu derjenigen Halterung 16, die dem Steg 72 des jeweiligen Abschirmelementes am nächsten ist. Letzteres ist so zwischen den beiden Abschirmböden 64 und 65 angeordnet, dass der Steg 72 des jeweiligen Profilabschnittes vertikal, also senkrecht zu den beiden Abschirmungböden 64, 65 verläuft und einer der beiden Flansche 73 und 74 mit seiner äusseren Fläche jeweils an der oberen Abschirmung 64 bzw. der unteren Abschirmung 65 anliegt, so dass die Abschirmelemente 70 bei ihrer Transportbewegung gemeinsam mit den Halterungen 16 in Richtung des Pfeils 12 entlang einem der beiden Abschirmböden, vorzugsweise an dem unteren Abschirmboden 65, diesen berührend gleiten. Es ist zweckmässig, zwischen dem jeweils anderen Abschirmboden und dem Abschirmelement 70 bzw. dem jeweiligen Flansch desselben einen geringen Abstand von z. B. 1 - 2 mm vorzusehen, so dass eine genaue Passung zwischen den beiden Abschirmböden und den Abschirmelementen 70 nicht erforderlich ist. Bei diesem geringen Abstand besteht keine Gefahr, dass UV-Strahlen zwischen den Abschirmungen 64, 65 einerseits und den Abschirmelementen 70 andererseits hindurchtreten können.

Die Zeichnung lässt erkennen, dass die Abschirmelemente 70 eine von innen nach aussen zunehmende Breite aufweisen. Sie sind an ihrem der vertikalen Rotationsachse zugekehrten Enden jeweils an den Zwischenelementen 50 zweier benachbarter Halterungen 16 beispielsweise mittels Schweissen befestigt. Dazu sind die inneren Enden der Abschirmelemente 70 entsprechend dem Verlauf der beiden benachbarten Zwischenelemente 50 etwas abgeschrägt ausgeführt. An ihren äusseren Enden sind zwei benachbarte Abschirmelemente 70 durch jeweils ein Verbindungselement 96 miteinander verbunden.

In den Figuren 7A - 7E, die bezüglich der Ausgestaltung der Abschirmelemente 70 eine zweite Ausführungsform zeigen, ist der Ablauf der Behandlungen, die die Objekte erfahren, sowie deren Transport entlang der Transportbahn 18 im Schema dargestellt. Die Fig. 7A - 7E zeigen den die Stationen Z, A, I, B, II, C und III enthaltenden Abschnitt der Transportbahn 18, wobei die zu behandelnden Objekte 14 jedoch als Flaschen mit etwa elliptischem Querschnitt ausgebildet sind, die auf beiden Seiten mit einem Druckbild versehen werden. Die Halterungen 16 sind in den Fig. 7A - 7E aus Gründen der Klarheit nicht dargestellt. Dem Fachmann ist jedoch geläufig, dass bei der Ausführungsform gemäss den Fig. 7A - 7E der Sitz der Aufnahme 30 für den Bodenbereich der Flasche an diesen angepasst sein muss und demzufolge ebenfalls eine etwa elliptische Querschnittsform aufweist.

Beim Ausführungsbeispiel gemäss den Fig. 7A - 7E sind die Abschirmelemente 70 als vollständige I-Profile ausgebildet, deren Flansche 73 und 74 im wesentlichen gleich sind. Die Darstellungen gemäss Fig. 7A - 7C und 7E zeigen den Zustand zwischen zwei Transportschritten des Ringtisches 26, so dass sich die Halterungen mit den Flaschen jeweils in einer der entlang der Transportbahn 18 befindlichen Stationen befinden. In den Druckstationen nehmen die Objekte zu Beginn des Druckvorganges eine Position gemäss den Fig. 7A und 7E ein. Im Verlauf des Druckvorganges werden die Objekte um ihre Längsachse verschwenkt derart, dass sie am Ende des Bedruckungsvorganges jeweils die in Fig. 7B dargestellte Position einnehmen. Während des Druckvorganges sind die Siebdruckschablonen 20 aus der Position gemäss Fig. 7A in Richtung des Pfeils 75 in die Position gemäss Fig. 7B verschoben worden. Gleichzeitig erfolgte eine Verschiebung der zugehörigen Druckrakeln 22 aus der Position gemäss Fig. 7A in die der Fig. 7B. Während des Druckvorganges wird die jeweilige Siebdruckschablone 20 durch die zugehörige Rakel 22 gegen die zu bedruckende Fläche 78 unter geringfügiger Verformung der Schablone verschoben. Am Ende des Druckvorganges, welcher der Position der Teile in Fig. 7B entspricht, wird die Rakel 22 etwas angehoben, so dass die Schablone ausser Kontakt mit der Fläche 78 kommt. Im übrigen sind Schablone und Rakel während des Druckvorganges nicht höhenverstellbar.

Die Bewegung der Druckrakel während des Druckvorganges in Pfeilrichtung 76 ergibt sich aus dem Umstand, dass das Objekt während des Druckvorganges um seine Längsachse und nicht um die Achse der Krümmung der zu bedruckenden Fläche 78 verschwenkt wird. Diese und andere drucktechnischen Details sind dem Fachmann geläufig, so dass sie keiner weiteren Erläuterung bedürfen.

Die Schwenkbewegung des Objektes 14 aus der Position gemäss Fig. 7A in die gemäss Fig. 7B wird durch eine entsprechende Rotationsbewegung des Kronenrades 36 bewirkt, die auf das Zahnrad 41 der Halterung 16 einwirkt, welche jeweils das in einer Druckstation A befindliche Objekt 14 trägt. Die Rotationsbewegung des Zahnrades 41 wird in der bereits beschriebenen Weise über die Ausgleichskupplung 34, welche im allgemeinen als Schmidt-Kupplung ausgebildet wird, auf die Aufnahme 30 übertragen, in welche das Objekt 14 eingesetzt ist. Insbesondere Fig. 4 und 6 der Zeichnung lassen erkennen, dass der Wellenabschnitt 32, welcher die Aufnahme 30 trägt, gegenüber dem Wellenabschnitt 35, welcher zwischen Zahnrad 41 und Schmidt-Kupplung 34 verläuft, in der Horizontalen etwas versetzt angeordnet ist, so dass Halterung 16 und damit Objekt 14 nicht genau radial zur vertikalen Rotationsachse des Ringtisches 26 verlaufen. Dieser horizontale parallele Versatz der beiden Wellenabschnitte 32 und 35 ist durch die Konstruktion der Schmidt-Kupplung 34 bedingt und für die Funktion der Maschine ohne Bedeutung.

Der durch die Schmidt-Kupplung 34 zu kompensierende Versatz zwischen den Wellenabschnitten 32 und 35 findet in vertikalen Richtungen statt. Während des Bedruckungsvorganges ändert sich wegen der Rotation des elliptischen Objektes um seine Längsachse die Höhenlage des Objektes 14 derart, dass seine Längsachse während der ersten Hälfte des Bedruckungsvorganges, ausgehend von der Position gemäss Fig. 7A, bis zum Erreichen einer Position der Rakel 22 vertikal über der Längsachse des Objektes 14 im Sinne einer Annäherung dieser Längsachse an die Schablone 20 und danach während des zweiten Teils des Druckvorganges bis zum Erreichen der Position gemäss Fig. 7B im Sinne einer Entfernung der Längsachse von der Schablone 20 durch entsprechende Aufwärts- bzw. Abwärtsbewegung des jeweiligen Hubringes 54, 55 verschoben wird. Diese beiden Vertikalverschiebungen, die in Abhängigkeit von der gleichzeitig durchgeführten Schwenkbewegung des Objektes in Pfeilrichtung 82 erfolgen, werden durch die Ausgleichskupplung 34 kompensiert, wobei die Halterung 16 durch die beiden vertikal verlaufenden Führungsmittel 52, 53 geführt wird.

Während des Druckvorganges ist das von der Halterung 16 getragene Objekt 14 so angeordnet, dass zumindest der von der Rakel 22 beaufschlagte Teil der zu bedruckenden Fläche 78 bzw. 83 geringfügig nach oben gegenüber den oberen Abschirmboden 64 vorsteht, also geringfügig nach oben aus dem Ausschnitt 66 herausragt, um so einen einwandfreien Kontakt zwischen der Oberfläche 78 bzw. 83 einerseits und der Siebdruckschablone 20 andererseits zu ermöglichen, die, abgesehen von der geringen Dehnung unter der Einwirkung der Rakel 22, während des Druckvorganges vertikal nicht verschoben wird.

Während der Druckvorgänge in den Druckstationen wird in den Trocknungsstationen jeweils ein Objekt 14 getrocknet, welches in dem vorangegangenen Arbeitstakt in der jeweils vorhergehenden Druckstation bedruckt worden war. Da die in den Trocknungsstationen I - V jeweils befindlichen UV-Strahler 24 unterhalb der Transportbahn 18 angeordnet sind, wirken sie auf die nach unten gekehrte Seite des in der jeweiligen Trocknungsstation befindlichen Objektes ein, so dass, jedenfalls bei der Behandlung von Objekten mit elliptischem oder ähnlichem Querschnitt, das Objekt nach dem Druckvorgang im wesentlichen um 180° verschwenkt wird, um die Fläche 78 bzw. 83, die während des Bedruckungsvorganges in der Druckstation nach oben gekehrt ist, nach unten zu kehren und somit für die UV-Strahlen zugänglich zu machen. Diese Verschwenkung der zuvor bedruckten Objekte erfolgt, ausgehend von der Position gemäss Fig. 7B, wiederum in Richtung des Pfeiles 82 über die Zwischenposition der Fig. 7C in die in Fig. 7D dargestellte Position, in welcher die Oberfläche 78 nach unten gekehrt ist, wobei gleichzeitig eine Absenkung der Halterungen 16 mit jeweiligem Objekt 14 durch entsprechende Vertikalverschiebung des Hubringes 53 bzw. 54 stattfindet, dem die jeweiligen Halterungen 16 zugeordnet sind. Diese vorbeschriebenen Bewegungen, also das Verschwenken in Pfeilrichtung 82 und das zumindst teilweise gleichzeitige Absenken, können überlagert sein von dem Transportschritt, welchen die Gesamtanordnung in Richtung des Pfeiles 12 entlang der Transportbahn 18 ausführt, so dass am Ende dieses Transportschrittes die Teile die in Fig. 7E dargestellte Positionen einnehmen, welche den Positionen der Fig. 7A entsprechen.

Die im vorangegangenen Behandlungsschritt in den Druckstationen auf das jeweilige Objekt 14 aufgebrachte Druckfarbe wird nunmehr in der jeweils nachfolgenden Station getrocknet. Dabei erfahren jene Objekte die Schwenkbewegungen, die gleichzeitig auch von den in den Druckstationen befindlichen Objekten 14 während der Bedruckung ausgeführt werden, deren Halterung über die Schaltkupplungen 42 mit dem Kronenrad 36 verbunden sind.

Fig. 1 und 7 lassen erkennen, dass in den Trocknungsstationen der obere Abschirmboden 64 durchgehend, also ununterbrochen ausgeführt ist, so dass nach oben keine UV-Strahlen aus dem Bereich der Transportbahn 18 austreten können. In Umfangsrichtung, also in Transportrichtung 12, ist die Transportbahn 18 durch die Abschirmelemente 70 in Abschnitte 80 (Fig. 7A, B) unterteilt, die durch die beiden Abschirmböden 64 und 65 sowie die jeweils zwischen den Halterungen befindlichen Abschirmelemente 70 begrenzt sind. Letztere, d. h. deren Stege 72 verlaufen jeweils parallel zur Längsachse derjenigen Halterung 16, die in Transportrichtung 12 vor dem jeweiligen Abschirmelemente 70 angeordnet ist, wie dies die Fig. 4 und 5 zeigen.

Die Abschirmböden 64 und 65 und die Abschirmelemente 70 schirmen die Druckstationen und auch die übrige Umgebung gegen die UV-Strahlen ab. Die Abschirmung der Druckstationen ist insbesondere deshalb wichtig, weil bei Einwirkung von UV-Strahlen auf die Siebdruckschablonen die darin befindliche Druckfarbe sehr schnell aushärten würde.

Nach der Trocknung der auf das Objekt 14 in der Station A aufgebrachten Druckfarbe in der Trocknungsstation I (Fig. 7E), deren Dauer übereinstimmen kann mit dem gleichzeitig in den Druckstationen erfolgenden Druckvorgang, wird das Objekt 14 analog der gleichzeitig in der Druckstation A nach Abschluss des Druckvorganges erfolgenden Schwenkbewegung in Richtung des Pfeiles 82 verschwenkt (Fig. 7C), um erneut die bereits in der Station A bedruckte Seite 78 nach oben zu kehren, also von oben für den nächsten Druckvorgang in der Station B zugänglich zu machen (Fig. 7D und E). Der einzige Unterschied zwischen den Bewegungen in der Trocknungsstation I einerseits und in der Druckstation A andererseits besteht darin, dass das Objekt 14 zumindest bei Beginn der Verschwenkung sich in einer tieferen Position befindet als das in der Druckstation A befindliche Objekt 14.

Gleichzeitig erfolgt auch der nächste Transportschritt des die Halterungen 16 und die Abschirmelemente 70 aufweisenden Transportsystems in Richtung des Pfeiles 12, so dass das Objekt 14 aus der Station I in die folgende Druckstation B gelangt und darin in die Position für den Beginn des nächsten Druckvorganges gebracht wird. Im folgenden Behandlungsschritt wird dann auf das bereits in der Station A aufgebrachte Teildruckbild auf die Oberfläche 78 ein weiteres Teildruckbild aufgebracht, wobei das Objekt am Ende dieses Behandlungsschrittes in der Druckstation B die in Fig. 7B dargestellte Position einnimmt.

Es erfolgt dann in der bereits im Zusammenhang mit dem Übergang von der Station A in die Station I beschriebenen Weise die Verschwenkung des bedruckten Objektes gemäss Fig. 7C und 7D, welches im folgenden Transportschritt des Transportsystems in Richtung des Pfeils 12 über die in Fig. 7D dargestellte Zwischenposition in die Position gemäss Fig. 7E gelangt, in welcher die bedruckte Oberfläche 78 nach unten weist und somit der dort befindlichen UV-Lampe zugekehrt ist.

Das nunmehr in der Trocknungsstation II befindliche Objekt 14 soll in der folgenden Druckstation C und ggf. in noch weiteren Druckstationen auch auf der Fläche 83 bedruckt werden, welche der bereits mit zwei Teildruckbildern versehenen Fläche 78 gegenüberliegt und somit, da letztere nach unten gekehrt ist, aufgrund der symmetrischen, etwa elliptischen Ausgestaltung des Objektes 14 nach oben weist. Somit erfüllt die von dem Objekt 14 in der Station II eingenommene Position bereits die Bedingung, dass die als nächstes zu bedruckende Fläche 83 von oben zugänglich ist. Es besteht somit - im Gegensatz zu dem an die Trocknung in der Station I anschliessenden Positioniervorgang für den nächsten Druckvorgang in der Station B - keine Notwendigkeit, das Objekt 14 erneut um 180° zu schwenken.

Dies würde jedoch dann eintreten, wenn die das Objekt 14 tragende Halterung bzw. deren Aufnahme 30 mit dem Kronenrad 36 verbunden bliebe. Um eine Verschwenkung des Objektes 14 zwischen der Station II und der folgenden Druckstation C zu verhindern, wird die Schaltkupplung 42 der in der Station II befindlichen Halterung 16 betätigt derart, dass die Verbindung zwischen dem mit dem Kronenrad 36 in Eingriff befindlichen Zahnrad 38 dieser Halterung und der Aufnahme 30 unterbrochen ist. Dies geschieht im Verlauf des Transportes von der Druckstation B in die Trocknungsstation II, nachdem das Objekt 14 die in Fig. 7D dargestellte Winkelposition erreicht hat, in welcher die Fläche 83 nach oben weist und die längere Achse des annähernd elliptischen Querschnittes im wesentlichen horizontal verläuft.

Zur Betätigung der Schaltkupplung 42 an den Halterungen 16 ist die Vorrichtung mit zwei Kurven 90, 92 versehen, von denen die Kurve 90 dem Bereich zugeordnet ist, in welchem sich die Behandlungsstationen befinden, und die andere dem Bereich, in welchem die Stationen X, Y und Z angeordnet sind. Im Verlauf der Bewegung in Transportrichtung 12 wirkt die Kurve 90 bzw. 92 auf die Kurvenrolle 45 der jeweiligen Halterung 16 ein mit dem Ergebnis, dass der zugehörige Betätigungsbügel 43 verschwenkt und die Schaltkupplung 42 ausgekuppelt wird. Zumindest die Kurve 90 im Bereich der Behandlungsstationen ist verschiebbar angeordnet, so dass ihre Position an die jeweiligen Gegebenheiten angepasst, also so gewählt werden kann, dass die jeweilige Schaltkupplung in der jeweils gewünschten Position der zugehörigen Halterung betätigt wird. Das Auskuppeln der Schaltkupplung 42 hat zur Folge, dass das Objekt 14 in den folgenden Phasen an den durch das Kronenrad 36 übertragenen Schwenkbewegungen nicht teilnimmt und seine Position gemäss Fig. 7E bzw. Fig. 7A beibehält.

Während des folgenden Transportschrittes in Richtung des Pfeils 12 wird beim Transport des Objektes 14 aus der Station II in die Druckstation C die Kupplung 42 wieder eingekuppelt. Dies wird dadurch herbeigeführt, dass die Kurve 90 in diesem Bereich einen Verlauf aufweist, der ein Einkuppeln der Schaltkupplung 42 unter der Einwirkung der Schraubenfeder 93 ermöglicht, die beim Auskuppeln zusammengedrückt worden war. Während dieses Transportschrittes, dem die Darstellung gemäss Fig. 7D entspricht, nehmen alle Objekte eine Position ein, in welcher die grössere Achse des etwa elliptischen Querschnittes im wesentlichen horizontal verläuft. Sobald die Schaltkupplung 42 eingekuppelt ist, bewegt sich die jeweilige Halterung 16 bezüglich ihrer durch das Kronenrad 36 bewirkten Bewegungen wieder synchron mit den anderen Halterungen, die über die jeweilige Schaltkupplung 42 mit dem Kronenrad operativ verbunden sind. In der Darstellung gemäss den Fig. 7A bis 7E handelt es sich dabei um die Station A, I, B, C und III.

Nach Beendigung des Druckvorganges in der Station C wird dann das Objekt wieder in der vorstehend im Zusammenhang mit den Fig. 7A bis 7D beschriebenen Weise verschwenkt derart, dass die nunmehr ebenfalls mit einem Druckbild oder Teildruckbild versehene Fläche 83 nach unten weist und somit nach Erreichen der Trocknungsposition in der Station III von unten für die von dem dort befindlichen UV-Strahler ausgehenden Strahlen zugänglich ist. Die weitere Behandlung des Objektes 14 hängt beispielsweise ab davon, ob auf der Fläche 83 wenigstens ein weiteres Teildruckbild aufgebracht wird. Es ergäben sich dann beispielsweise die Bewegungsabläufe, die in den Fig. 7A - 7D bezüglich des Überganges von der Trocknungsstation I in die Druckstation B dargestellt und vorstehend beschrieben sind.

Die in den Trocknungsstationen I und III befindlichen Objekte werden aufgrund des gemeinsamen Antriebes durch das Kronenrad 36 synchron mit den in den jeweiligen Druckstationen befindlichen Objekten um ihre jeweilige Längsachse verschwenkt. Hingegen nimmt das in der Trocknungsstation II jeweils befindliche Objekt an diesen Schwenkbewegungen nicht teil, da, wie vorstehend erläutert, die Schaltkupplung 42 der jeweils in der Station II befindlichen Halterung ausgekuppelt ist. Dies, also das Fehlen der Schwenkbewegungen, beeinträchtigt jedoch nicht den Trocknungsvorgang, zumal die durch den jeweiligen Hubring 54, 55 bewirkte Absenkbewegung der Halterung und damit des Objektes von der Position in der Druckstation in die Position in der jeweils folgenden Trocknungsstation so gewählt werden kann, dass die relative Positionierung von Objekt und UV-Strahler in jedem Fall zu einer ausreichenden Trocknung der auf dem Objekt befindlichen Druckfarbe führt.

Die in der Zeichnung dargestellten Ausführungsbeispiele sind mit sechzehn Halterungen versehen, so dass, wie bereits erwähnt, jeweils acht Halterungen alternierend einem der beiden Hubringe 54, 55 zugeordnet sind. So zeigen die Fig. 1 und 7A - 7E, dass jene Objekte, die sich jeweils in den Stationen A, B, C befinden, demjenigen Hubring 54 oder 55 zugeordnet sind, welcher zu dem den einzelnen Figuren entsprechenden Zeitpunkt eine höhere Lage einnimmt. Dies gilt auch für die Objekte und die jeweils zugehörigen Halterungen in den Stationen T, W und Y. Hingegen wird die Position der in den Stationen I bis V, der Entnahmestation X sowie den Stationen U und Z befindlichen Objekten durch den jeweils anderen der beiden Hubringe bestimmt, welcher in diesen Stationen eine niedrigere Position der Halterungen und damit der Objekte bewirkt.

Das Ausmass der Vertikalverschiebung der Halterungen und damit der Objekte zwischen Druckstation und Trocknungsstation hängt auch von den Querschnittsabmessungen der Objekte ab. So ist es möglich, beispielsweise beim Bedrucken von Objekten, deren Querschnitt im zu bedruckenden Bereich zylindrisch und relativ gross ist, die vertikalen Verschiebungen durch entsprechende Einstellung der die Bewegungen der Hubringe steuernden Programme auf ein geringes Mass zu reduzieren, welches ausreicht, das Objekt in den Druckstationen unterhalb des Niveaus zu bringen, welches durch die untere Begrenzung des Abschirmbodens 64 definiert ist, damit das jeweilige Objekt beim Transportschritt in die jeweils nächste Station durch den Abschirmboden 64 nicht behindert wird. Bei dem vorausgesetzten grossen Durchmesser würde das Objekte in der Trocknungsstation mit seiner Unterseite sich ohnehin so nahe an dem UV-Strahler befinden, dass eine einwandfreie Trocknung gewährleistet wäre. Diese kann bei Rundumbedruckung durch einfache Rotation des Objektes um seine Längsachse erreicht werden. Bei zylindrischen oder nahezu zylindrischen Objekten wären die im Zusammenhang mit der Ausführungsform gemäss den Fig. 7A - 7E beschriebenen Übergange von den Druckstationen in die jeweilige Trocknungsstation nicht erforderlich, da eine zweiseitige Bedruckung bei einem zylindrischen Körper im allgemeinen nicht in Betracht kommt.

Bei Bedrucken eines zylindrisch oder ähnlich geformten Objektes wird im allgemeinen eine einfache Rotationsbewegung um die Längsachse des Objektes oder um eine dazu parallele Achse ausreichen, um jeden gewünschten Bereich der Oberfläche in der jeweiligen Trocknungsstation in den Wirkungsbereich der UV-Strahlen zu bringen. Dabei kann es in Abhängigkeit von der Grösse des Durchmessers des Objektes zweckmässig sein, Vertikalverschiebungen desselben vorzusehen, um das Objekt in der Trocknungsstation näher an die UV-Lampe zu bringen. Ferner kann es auch beim Bedrucken von Objekten mit zylindrischer oder ähnlicher Form zweckmässig oder ggf. sogar erforderlich sein, die Verbindung zwischen Halterung und Kronenrad 36 durch entsprechende Betätigung der jeweiligen Schaltkupplung 42 zu unterbrechen, um beispielsweise bestimmte Winkelpositionen des Objektes einzustellen oder einfach die Rotation desselben zu unterbrechen.

Der in den Fig. 7A - 7E dargestellte Verfahrensablauf gilt unabhängig davon, wie im einzelnen die Abschirmelemente 70 ausgebildet sind.

Die Fig. 7A - 7E lassen erkennen, dass in Umfangsrichtung der Vorrichtung, wenn das Transportsystem seine Ruheposition einnimmt und die Halterungen mit dem jeweiligen Objekt sich in den Behandlungsstationen befinden, die Abschirmelemente 70 derart angeordnet sind, dass die Ausschnitte 66 und 68 in den beiden Abschirmböden 64 bzw. 65 offen bleiben, also durch die Flansche 73, 74 der Abschirmelemente 70 nicht abgedeckt werden. Die Abschirmung der Druckstationen und insbesondere der darin vorhandenen Siebdruckschablonen erfolgt insbesondere durch die Stege 72 der Abschirmelemente 70, die die Transportbahn 18 vertikal unterteilen, wobei durch die an den Abschirmböden 64, 65 anliegenden oder nahe denselben befindlichen Flansche 73, 74 auch zwischen jeweiligem Abschirmelement 70 und Böden 64, 65 eine ausreichende Abschirmung gewährleistet ist, die den Durchgang von UV-Strahlen verhindert. Die Abschirmung nach oben und unten erfolgt durch die beiden Böden 64, 65, die, abgesehen von den Ausschnitten 66 im oberen Boden 64 und den Ausschnitten 68 im unteren Boden 65, geschlossen sind. Dies gilt vor allem für den Bereich oberhalb der Trocknungsstationen, um, wie bereits erwähnt, die jeweils benachbarten Druckstation(en) vor der Einwirkung von UV-Strahlen zu schützen.

Die Breite der Flansche 73 und 74 der Abschirmelemente quer zur Längserstreckung des zugehörigen Steges 72 und auch deren Länge sind bei den Ausführungsbeispielen so gewählt, dass während des Transportschrittes die in Transportrichtung 12 sich vorbewegenden Abschirmelemente 70 die Ausschnitte 66 bzw. 68 vollständig verschliessen, wenn sie etwa die mittlere Position zwischen zwei Behandlungsstationen einnehmen, wie dies in Fig. 7D dargestellt ist. Die in den Fig. 7A - 7E dargestellten Abläufe lassen weiterhin erkennen, dass auch während des Transportschrittes die Abschirmung der Druckstationen gegenüber den UV-Strahlen der Trocknungsstationen in jedem Fall gewährleistet ist, da jeweils von zwei benachbarten Abschirmelementen begrenzte Abschnitte 80 immer gegeneinander abgeschlossen bleiben, wobei die Flansche 73 bzw. 74 auch während des Passierens der Ausschnitte 66 bzw. 68 diese jeweils so weit verschliessen, dass aus dem Ausschnitt 68 einer Trocknungsstation austretenden UV-Strahlen nicht in einen Ausschnitt 66 einer benachbarten Druckstation eintreten können.

Aussenseitig ist die Transportbahn 18 zumindest im Bereich der Trocknungsstationen durch ein stationäres umlaufendes Blech 95 oder dgl. begrenzt und abgeschirmt. Innenseitig ist normalerweise das Vorhandensein einer besonderen Abschirmung nicht erforderlich, da die dort vorhandenen Bauteile der Vorrichtung ohnehin für eine ausreichende Abschirmung gegen UV-Strahlen sorgen.

Welcher Gestaltung der Abschirmelemente 70 jeweils der Vorzug gegeben wird, hängt unter anderem auch ab von Gestalt und Grösse der Objekte und dem Ausmass der Bewegungen, die diese und damit diese jeweils tragende Halterung in den Behandlungsstationen ausführen. Die Ausführung gemäss den Fig. 4 und 5 wird normalerweise dann in Betracht kommen, wenn der Bewegungsspielraum der Objekte innerhalb des durch zwei benachbarte Abschirmelemente 70 definierten Abschnittes der Bewegungsbahn besonders gross sein muss.

Der obere Abschirmboden 64 kann doppelbödig ausgebildet sein derart, dass er aus zwei in einem geringen Abstand von beispielsweise 1 mm voneinander angeordneten Blechen besteht, durch welche Kühlluft geführt werden kann. Ob dies notwendig ist, hängt ab von den jeweiligen Umständen, insbesondere der Anzahl der UV-Lampen, der Strahlungsdauer, also beispielsweise auch davon, ob die UV-Strahler ununterbrochen mit voller Leistung in Betrieb sind oder ob ihre Leistung beispielsweise während des Transportschrittes reduziert wird, und auch von anderen Umständen, wie beispielsweise der Aussentemperatur.

Bei dem in der Zeichnung dargestellten Ausführungsbeispiel können die Stationen T, U und W, welche zwischen der in Transportrichtung 12 letzten Trocknungsstation V und der Entnahmestation X angeordnet sind, dazu dienen, beispielsweise die Qualität des auf die Objekte aufgebrachten Druckbildes zu überprüfen. Dies kann durch Kameras oder andere geeignete Einrichtungen erfolgen, die durch den jeweiligen Ausschnitt 66 bzw. 68 das Druckbild auf dem Objekt erfassen. Die durch das Kronenrad 36 bewirkte Schwenk- oder Rotationsbewegung des Objektes kann dazu benutzt werden, das gesamte Druckbild in den Aufnahmebereich der Kamera zu bringen. Es ist aber auch in Abhängigkeit von den jeweiligen Erfordernissen möglich, die Station T als weitere Druckstation und die Station U als weitere Trocknungsstation vorzusehen, so dass beispielsweise noch ein weiteres Druckbild oder Teildruckbild, gegebenenfalls in einer anderen Farbe, auf das Objekt aufgebracht wird.

In der Entnahmestation X befindet sich das Objekt in der in Fig. 3 dargestellten unteren Position, so dass demzufolge auch die nicht dargestellte Entnahmevorrichtung, bei der es sich um einen Greifer handeln kann, das in dieser unteren Position befindliche Objekt ergreift und nach einer Verschwenkung um etwa 90° mit seinem Boden auf eine Transporteinrichtung 97 stellt, welche die bedruckten Flaschen zur weiteren Verwendung abtransportiert.

In der Eingabestation Y befinden sich die Halterungen 16 jeweils in der in Fig. 2 dargestellten oberen Position, so dass demzufolge die Eingabevorrichtung 98 die Objekte auch in dieser oberen Position an die jeweils in der Station Y befindliche Halterung übergibt. Die Eingabevorrichtung 98 ist mit drei Armen versehen, die synchron um eine vertikale Achse 99 zwischen zwei Positionen hin- und herschwenkbar sind. Die auf dem zufördernden Transportmittel 100 jeweils erste Flasche wird von dem ersten Arm 102 der Eingabevorrichtung 98 erfasst und bei der darauf folgenden Drehbewegung um die vertikale Achse 99 in eine Zwischenstation 108 gebracht und dort von einer nicht dargestellten Halterung übernommen. Die Eingabevorrichtung 98 wird daraufhin wieder in die in Fig. 1 dargestellte Ausgangslage zurückgedreht, damit der erste Arm 102 die folgende, auf dem Transportmittel 100 liegende Flasche aufnehmen kann.

Der zweite Arm 104 der Eingabevorrichtung 98 befindet sich in der in Fig. 1 dargestellten Ausgangsposition der Eingabevorrichtung in der Zwischenstation 108, in welcher das dort in dem vorherigen Arbeitsgang abgelegte Objekt beispielsweise einer vorbereitenden Behandlung unterzogen wird. Bei der nächsten Drehbewegung der Eingabevorrichtung 98 aus der in Fig. 1 dargestellten Ausgangsposition in ihre zweite Position wird die in der Zwischenstation 108 befindliche Flasche durch den zweiten Arm 104 in eine zweite Zwischenstation 110 transportiert, in welcher die Flasche von einer weiteren, ebenfalls nicht dargestellten Halterung übernommen wird. In dieser Station 110 kann die Flasche beispielsweise in Umfangsrichtung ausgerichtet werden, wenn die Flasche in einem bestimmten Umfangsbereich bedruckt werden soll. Bei dieser Verschwenkung der Eingabevorrichtung 98 aus der Ausgangsposition in die zweite Position ist zugleich auch die nächste Flasche vom Transportmittel 100 in die erste Zwischenstation 108 transportiert worden. Nach dem Ablegen der beiden Flaschen in der jeweiligen Zwischenstation 108 bzw. 110 wird die Eingabevorrichtung 98 wieder in die in Fig. 1 dargestellte Ausgangsposition zurückgedreht, so dass der dritte Arm 106 der Eingabevorrichtung 98 in die Zwischenstation 110 gelangt und dort die zwischenbehandelte, also beispielsweise ausgerichtete Flasche aufnimmt und diese dann im Zuge der folgenden Drehbewegung der Eingabevorrichtung 98 in den Bereich der Halterung 16 transportiert, welche sich jeweils in der Eingabestation Y befindet, und dort die Flasche an diese Halterung abgibt.

Im Zuge der Bewegung aus der Station W in die Entnahmestation X ist die jeweilige Halterung 16 durch entsprechendes Verschieben der Zentrierspitze 29 in Richtung der Längsachse der Flasche geöffnet worden, wobei diese Öffnungsbewegung und die Funktion des nicht dargestellten Entnahmegreifers so synchronisiert sind, dass spätestens im Augenblick des Öffnens der Halterung die Flasche vom Entnahmegreifer erfasst wird. Die nunmehr leere Halterung 16 bleibt bis zum Erreichen der Eingabestation Y geöffnet. Sie wird geschlossen, sobald durch den dritten Arm 106 der Eingabevorrichtung 98 eine Flasche in den Bereich der Halterung 16 gebracht worden ist.

Das Verschieben der Zentrierspitze 29 kann beispielsweise durch eine stationäre Kurve bewirkt werden, die über geeignete Mittel, beispielsweise eine Kurvenrolle oder dergleichen, auf die verschiebbar angeordnete Zentrierspitze einwirkt. Somit kann die Betätigung der Zentrierspitze zum Öffnen und Schließen der jeweiligen Halterung von der Transportbewegung der Halterung in Richtung des Pfeils 12 abgeleitet werden. Wie bereits erwähnt, sind die Halterungen 16 beim Durchgang durch die Stationen X und Y vom Antrieb durch das Kronenrad 36 entkuppelt, um so das Entnehmen und Eingeben der Objekte aus den bzw. in die Halterungen zu erleichtern.

Die durch die Eingabevorrichtung 98 der Station Y zugeführten Flaschen werden durch den Ausschnitt 66 im oberen Abschirmboden 64, also von oben in die jeweils in der Station Y befindliche Halterung eingebracht. Dazu ist der jeweils die Flasche tragende Teil des dritten Armes 106 auf- und abbewegbar ausgebildet. Eingabevorrichtung einerseits und Entnahmevorrichtung andererseits sind in einem vertikalen Abstand voneinander angeordnet, so dass die Bewegungen der einen Einrichtung unabhängig von den Bewegungen der jeweils anderen Einrichtung durchgeführt werden können.

### Bezugszeichenliste

- A -: Druckstationen
- I - V: Trocknungsstationen
- T, U, W - Z: andere Stationen

- 10: Rundläufer
- 12: Rotationsrichtung
- 14: Flasche
- 16: Halterung
- 18: Transportbahn
- 20: Siebdruckschablone
- 22: Rakel
- 24: UV-Strahler
- 25: Öffnung in 24
- 26: Schaltringtisch
- 28: Flaschenhals
- 29: Zentrierspitze
- 30: Aufnahme
- 32: Wellenabschnitt
- 33: Lagerteil
- 34: Ausgleichskupplung
- 35: Wellenabschnitt
- 36: Kronenrad
- 38: Verzahnung
- 40: oberseitige Verzahnung von 36
- 41: Zahnrad
- 42: Schaltkupplung
- 43: Betätigungsbügel
- 44: Traverse
- 45: Kurvenrolle
- 46: Träger
- 47: Stelleinrichtung
- 48: Profilstück
- 50: Zwischenelement
- 51: Ausschnitt
- 52: Führungsleiste
- 53: Führungsschuh
- 54: Hubring
- 55: Hubring
- 56: Kurvenrolle
- 58: Blechstreifen
- 59: Blechstreifen
- 60: Hubspindel
- 62: Hubspindel
- 63: Kugelrollspindel
- 64: oberer Abschirmboden
- 65: unterer Abschirmboden
- 66: Ausschnitt in 64
- 68: Ausschnitt in 65
- 69: Randausschnitt
- 70: Abschirmelement
- 72: Steg von 70
- 73: oberer Flansch von 70
- 74: unterer Flansch von 70
- 75: Pfeil
- 76: Pfeil
- 78: zu bedruckende Fläche
- 80: Abschnitt von 18
- 82: Pfeil
- 83: zu bedruckende Fläche
- 84: Servomotor
- 86: Servomotor
- 87: Zahnriemen
- 88: Zahnriemen
- 90: Kurvenabschnitt
- 92: Kurvenabschnitt
- 93: Schraubenfeder
- 96: umlaufendes Blech
- 96: Verbindungselement
- 97: Transporteinrichtung
- 98: Eingabevorrichtung
- 99: Achse von 98
- 100: Transportmittel
- 102: erster Arm
- 104: zweiter Arm
- 106: dritter Arm
- 108: Zwischenstation
- 110: Zwischenstation

## Patentansprüche

1. Vorrichtung zum Dekorieren von formsteifen Objekten (14), die von Halterungen (16) getragen entlang einer kreisbogenförmigen Transportbahn (18) transportierbar sind, wobei zum Behandeln dieser Objekte Behandlungsstationen (A - E; I - V) entlang der Transportbahn angeordnet sind und diese Behandlungsstationen wenigstens eine Druckstation (A - E) zum Dekorieren der Objekte und wenigstens eine in Transportrichtung (12) hinter der Druckstation angeordnete Trocknungsstation (I - V) zum Trocknen der aufgebrachten Druckfarbe umfassen, **dadurch gekennzeichnet, dass** die wenigstens eine Trocknungsstation sich auf einem Niveau befindet, welches in einem Abstand unterhalb des Niveaus angeordnet ist, in welcher sich die wenigstens eine Druckstation befindet, und die Halterungen (16) zwischen einem Behandlungsvorgang in einer Druckstation (A - E) und einem Behandlungsvorgang in der jeweils folgenden Trocknungsstation (I - V) sowie zwischen einem Behandlungsvorgang in einer Trocknungsstation und einem Behandlungsvorgang in der jeweils folgenden Druckstation abwärts bzw. aufwärts bewegbar sind, und die Objekte von oben bedruckt und von unten getrocknet werden.

2. Vorrichtung nach Anspruch 1, **dadurch gekennzeichnet, dass** die Abwärts- und Aufwärtsbewegung der Halterungen (16) zumindest teilweise während des Transportschrittes zwischen zwei Behandlungsvorgängen erfolgen.

3. Vorrichtung nach Anspruch 1, **dadurch gekennzeichnet, dass** die Halterungen (16) zumindest in der wenigstens einen Druckstation (A - E) in Abhängigkeit von der Querschnittsform des zu dekorierenden Objektes (14) während der Bedruckung auf- und/oder abwärts bewegbar sind.

4. Vorrichtung nach Anspruch 1, **dadurch gekennzeichnet, dass** wenigstens eine Druckstation (A - E) als Siebdruckstation ausgebildet ist.

5. Vorrichtung nach Anspruch 1, **dadurch gekennzeichnet, dass** wenigstens eine Trocknungsstation (I - V) mit einem UV-Strahler versehen ist.

6. Vorrichtung nach Anspruch 5, **dadurch gekennzeichnet, dass** der UV-Strahler (24) unterhalb des in der jeweiligen Trocknungsstation (I - V) befindlichen Objektes (14) angeordnet ist.

7. Vorrichtung nach Anspruch 1, **dadurch gekennzeichnet, dass** in Transportrichtung der Objekte (14) hinter jeder Druckstation (A - E) eine Trocknungsstation (I - V) angeordnet ist.

8. Vorrichtung nach Anspruch 1, **dadurch gekennzeichnet, dass** die Halterungen (16) rotativ antreibbar sind derart, dass das jeweilige Objekt (14) um seine Längsachse rotierbar ist.

9. Vorrichtung nach Anspruch 8, **dadurch gekennzeichnet, dass** für mehrere Halterungen (16) ein gemeinsamer Rotationsantrieb (36) vorgesehen ist.

10. Vorrichtung nach Anspruch 8, **dadurch gekennzeichnet, dass** in den Antriebsstrang für den Rotationsantrieb der jeweiligen Halterung (16) eine steuerbare Kupplung (42) eingesetzt ist, mittels welcher die Halterung (16) vom gemeinsamen Antrieb (36) trennbar und mit diesem verbindbar ist.

11. Vorrichtung nach Anspruch 9, **dadurch gekennzeichnet, dass** im Antriebsstrang jeder Halterung (16) eine Ausgleichskupplung (34) angeordnet ist, welche die unterschiedlichen Höhenlagen der das jeweilige Objekt (14) tragenden Halterungsteile (29, 30) ausgleicht.

12. Vorrichtung nach Anspruch 1, **dadurch gekennzeichnet, dass** die Halterungen (16) in zwei Gruppen unterteilt sind derart, dass in Transportrichtung aufeinanderfolgende Halterungen (16) alternierend der einen oder der anderen Gruppe angehören und die Halterungen jeder der beiden Gruppen gemeinsam vertikal hin- und herbewegbar sind.

13. Vorrichtung nach Anspruch 12, **dadurch gekennzeichnet, dass** zwei entlang der Transportbahn (18) verlaufende, vertikal hin- und herbewegbare Führungskurven (54, 55) vorgesehen sind und die Halterungen (16) der einen Gruppe operativ mit der einen Führungskurve und die Halterungen der anderen Gruppe operativ mit der anderen Führungskurve verbunden sind.

14. Vorrichtung nach Anspruch 12, **dadurch gekennzeichnet, dass** die beiden Gruppen von Halterungen (16) alternierend aufund abbewegbar sind und sich zumindest ein Teil der Halterungen der einen Gruppe jeweils in einer Druckstationen (A - E) befindet, wenn zumindest ein Teil der Halterungen (16) der anderen Gruppe sich jeweils in einer Trocknungsstation (I - V) befindet.

15. Vorrichtung nach Anspruch 1, **dadurch gekennzeichnet, dass** zumindest die Druckstationen (A - E) gegenüber den Trocknungsstationen (I - V) sichtmässig abgeschirmt sind.

16. Vorrichtung nach Anspruch 15, **dadurch gekennzeichnet, dass** die Transportbahn (18) zumindest in dem die Trocknungsstationen (I - V) aufnehmenden Bereich der Transportbahn (18) oberseitig und unterseitig durch jeweils eine flächige Abschirmung (64 bzw. 65) begrenzt ist und die Druckstationen (A - E) einerseits und die Trocknungsstationen (I - V) andererseits jeweils oberseitig bzw. unterseitig der flächigen Abschirmungen (64, 65) angeordnet sind und diese Abschirmböden (64, 65) zumindest jeweils im Bereich einer Druckstation bzw. einer Trocknungsstation mit einer Öffnung (66 bzw. 68) versehen sind und die Objekte (14) jeweils in den Druckstationen von oben und in den Trocknungsstationen von unten durch diese Öffnungen zugänglich sind und die Öffnungen in den Druckstationen einerseits und in den Trocknungsstationen andererseits in Transportrichtung (12) gegeneinander versetzt sind.

17. Vorrichtung nach Anspruch 16, **dadurch gekennzeichnet, dass** zwischen zwei benachbarten Halterungen (16) ein Abschirmelement (70) angeordnet ist, welches mit den Halterungen schrittweise entlang der Transportbahn (18) bewegbar ist, und die Höhe der Abschirmelemente (70) annähernd dem vertikalen Abstand der beiden flächigen Abschirmböden (64, 65) entspricht.

18. Vorrichtung nach Anspruch 17, **dadurch gekennzeichnet, dass** das Abschirmelement (70) als Profilabschnitt ausgebildet ist, dessen Steg (72) im wesentlichen vertikal und annähernd radial zum Mittelpunkt der Transportbahn (18) verläuft, und wenigstens ein Flansch (73) des Profilabschnittes (70) an einem der stationären Abschirmböden (64, 65) anliegt.
